# EUROPÄISCHE PATENTSCHRIFT

(11) **EP 0 069 725 B1**
(45) Veröffentlichungstag und Bekanntmachung des Hinweises auf die Patenterteilung: **07.05.1986**
(21) Anmeldenummer: 81900339.3
(22) Anmeldetag: 26.01.1981
(51) Int. Cl.: E05B 37/16

(54) **SCHLÜSSELLOSE, MECHANISCHE, KODIERBARE SCHLOSSKONSTRUKTION**
CODABLE, KEY FREE MECHANICAL LOCK
SERRURE MECANIQUE, SANS CLEF ET CODABLE

(43) Veröffentlichungstag der Anmeldung: 19.01.1983
(73) Patentinhaber: FERROMECHANIKA IPARI SZÖVETKEZET, H-2170 Aszòd (HU)
(72) Erfinder: LAKOS, Károly, H-1026 Budapest (HU)
(74) Vertreter: Lehn, Werner, Dipl.-Ing.
(86) Internationale Anmeldenummer: HU8100005
(87) Internationale Veröffentlichungsnummer: WO8202571

## Beschreibung

Die Erfindung betrifft eine schlüssellose, mechanische, kodierbare Schloßkonstruktion gemäß dem Oberbegriff des Patentanspruchs 1.

Es ist bekannt, daß im Handel verschiedene schlüssellose mechanische Schlösser erhältlich sind, die durch Wählen oder durch Eindrücken von Druckknöpfen betätigbar sind. Es ist zum Beispiel eine Schloßkonstruktion mit Druckknöpfen bekannt, bei welcher eine nach einem bestimmten Kode mit Aussparungen versehene Zahnstange gegen eine zunehmende Federkraft verschoben wird. Dies hat zur Folge, daß zum Eindrücken der kodegemäßen Druckknöpfe eine ständig zunehmende Kraft benötigt wird, wodurch die Kodenummern abgetastet werden können.

Dieses Problem läßt sich durch die Einschaltung einer elektrischen Warnsignalvorrichtung nicht beheben, da z. B. durch eine Stromabschaltung die Warnsignalvorrichtung beseitigt werden kann.

Es ist auch ein Schloß gemäß dem Oberbegriff des Patentansprüchs 1 bekannt (US-A-3910078), bei dem die Einsätze in Stoßrichtung der Druckknöpfe bewegt und in der Endlage durch Blattfedern gehalten werden. Das Umkodieren erfolgt nach Abnahme eines Deckels dürch Verdrehen der Einsätze um 180°.

Die Aufgabe der Erfindung besteht darin, eine Schloßkonstruktion zu schaffen, die einfach bedient werden kann und ohne Fachkenntnisse und ohne Zerlegen der Schloßkonstruktion leicht umkodierbar ist.

Die Lösung dieser Aufgabe besteht darin, daß die Einsätze aus den Nuten herausnehmbar sind, in ihrer anderen längeren Seitenkante assymmetrisch angeordnete Aussparungen aufweisen und diese andere längere Seitenkante der Einsätze an ihren beiden Enden - zweckmäßigerweise unter einem Winkel vom 10 bis 45° - abgeschrägt ist.

Zweckmäßigerweise ist der zwischen den anderen längeren Seitenkanten der Einsätze und den Abschrägungen eine zu den kürzeren Seitenkanten der Einsätze parallele Anschlagfläche ausgebildet.

Erfindungsgemäß ist es vorteilhaft, wenn die Verschiebungsrichtung der Schaltorgane sowohl auf die Verschiebungsrichtung der Zahnstange und als auch auf die Verschiebungsrichtung der Einsätze senkrecht ist.

Nach einer weiteren vorteilhaften Ausführungsform der Erfindung ist die eine Abschrägung der Einsätze das zugehörige Schaltorgan berührend und die mit der anderen Abschrägung versehene kürzere Seite der Einsätze einen gemeinsamen, um eine zur Verschiebungsrichtung der Zahnstange parallele Achse kippbaren, die Schloßkonstruktion in die Ausgangslage zurückstellenden Rücksteller berührend angeordnet.

Erfindungsgemäß ist es vorteilhaft, wenn die Schloßkonstruktion ein zylinderförmiges, um seine Achse verdrehbares und in seinem den Rücksteller berührenden Mantelbereich mit wenigstens einem Nocken versehenes Öffnungsorgan aufweist und daß der Rücksteller mit wenigstens einem, aus seiner das Öffnungsorgan berührenden Fläche herausragenden Steg versehen ist.

Erfindungsgemäß ist es auch vorteilhaft, wenn das Öffnungsorgan in seinem die Zahnstange berührenden Mantelbereich wenigstens ein nockenartiges Leitelement zur Verschiebung der Zahnstange aufweist.

Erfindungsgemäß ist es schließlich zweckmäßig, wenn in der Mitte der (des) nockenartigen Leitelemente(s) wenigstens ein zur Aufnahme der Zahnstange geeigneter Ausschnitt ausgebildet ist, wobei das Öffnungsorgan in Richtung seiner eigenen Achse erst verschiebbar und mit einer einen Schließriegel betätigenden Drehwelle verkuppelbar ist, wenn sich die Zahnstange in dem (den) Ausschnitt(en) der (des) Leitelemente(s) befindet.

Die wichtigsten Vorteile der erfindungsgemäßen Schloßkonstruktion sind die folgenden :
1) Sie ist eine schlüssellose, durch Zahlen oder Buchstaben kodierbare Konstruktion, bei welcher der Kode jederzeit leicht umprogrammierbar ist ;
2) Ihre Betätigung erfolgt in zwei Schritten : sie kann erst nach dem Eindrücken der kodegemäßen Schaltorgane durch die Verdrehung des Öffnungsorgans geöffnet werden ;
3) Die Betätigung der Schaltorgane erfolgt mit gleicher Kraft und geräuschlos ;
4) Die Schloßkonstruktion läßt sich durch eine gebrauchswidrige Betätigung der Schaltorgane in keiner Weise verderben ;
5) Das Öffnungsorgan ist nur in einer richtig eingestellten Position zum Öffnen fähig ;
6) Durch die Verstellung des Öffnungsorgans werden die Schaltorgane verriegelt;
7) Das Öffnungsorgan hat auch eine solche Position, in welcher alle - auch die kodierten - Schaltorgane betätigt werden können, doch das Schloß kann trotzdem nicht geöffnet werden ;
8) Bei einer falschen Einstellung oder bei der Verdrehung des Öffnungsorgans werden die Schaltorgane in die Ausgangsposition gebracht ;
9) Beim Öffnen der Tür werden die Schaltorgane in die Ausgangsposition zurückgestellt, so kann die Tür nicht aufgeschlossen bleiben ;
10) Die Schloßkonstruktion ist universell, sie kann sowohl bei rechts öffnenden als auch bei linksöffnenden Türen verwendet werden ;
11) Die Tür kann mit einer einzigen Bewegung, durch ein leichtes Zustoßen zugeschlossen werden ;
12) Mit Hilfe eines Drehknopfes kann die Tür von innen jederzeit aufgemacht werden ;
13) Der Einbau der Schloßkonstruktion ist einfach, sie wird von innen befestigt, so daß sie von außen nicht abmontiert werden kann ;
14) Die Umprogrammierung des Kodes erfolgt von innen, ohne Ausbau der Schloßkonstruktion ;
15) Die Reihenfolge und die Anzahl der Betätigung der kodierten Schaltorgane ist ungebunden ;
16) Ihre äußere Erscheinungsform ist neuartig, ansprechend und modern ;
17) Von innen kann die Schloßkonstruktion verriegelt werden ;
18) Die Mehrheit der Bestandteile ist gleichförmig ausgebildet, so daß die erfindungsgemäße Schloßkonstruktion in großen Serien hergestellt werden kann.

Die Erfindung wird ausführlicher anhand der beigelegten Zeichnungen erläutert, in welcher beispielsweise eine Ausführungsform mit sechs Druckknöpfen dargestellt ist.

In den Zeichnungen zeigen
Figur 1 eine Ausführungsform der erfindungsgemäßen Schloßkonstruktion in Vorderansicht ;
Figur 2 einen Schnitt der in Fig. 1 gezeigten Schloßkonstruktion nach der Linie A-A ;
Figur 3 einen Schnitt der in Fig. 1 gezeigten Schloßkonstruktion nach der Linie B-B ;
Figur 4 einen Schnitt der in Fig. 1 gezeigten Schloßkonstruktion nach der Linie C-C ;
Figur 5 und 6 den verriegelten Zustand der Schaltorgane in zwei Ansichten ;
Figur 7 und 8 ein Schaltorgan, einen Einsatz und den Rücksteller in ihrer Ausgangsposition bzw. in der Position nach dem Eindrücken des Schaltorgans ;
Figur 9 und 10 die Verschiebung der Zahnstange im Falle einer Verdrehung des Öffnungsorgans ;
Figur 11 und 12 die freie bzw. die miteinander verkuppelte Lage des Öffnungsorgans und der Drehwelle ;
Figur 13 die Ruhelage des Schließriegels, der Öffnungsplatte und des Rückstellers ;
Figur 14 eine Ansicht des Rückstellers nach der Linie D-D in Fig. 13, und
Figur 15 die Verschiebung des Schließriegels, der Öffnungsplatte und des Rückstellers bei der Verdrehung des Öffnungsorgans.

Die in den Zeichnungen dargestellte Ausführungsform der erfindungsgemäßen Schloßkonstruktion ist folgendermaßen aufgebaut :
Sie weist einen vorteilhafterweise aus einem Stück bestehenden Grundkörper 1 aus Kunststoff auf, der alle aktive Bestandteile der Schloßkonstrukiton aufnimmt und diesen Bestandteilen eine Führung bietet. Der Grundkörper 1 ist so ausgebildet, daß die Schloßkonstruktion an der Tür mit Hilfe einer Frontplatte 5 und einer Rückenplatte 4 angebracht werden kann, die mit dem Grundkörper 1 durch Muttern 20 bzw. 21 verschraubt sind. Die an der Frontplatte 5 des Grundkörpers 1 angeordneten Schaltorgane 2 (in diesem Beispiel Druckknöpfe) sind durch Federn 3 in der Ausgangsposition gehalten und ihre Köpfe sowie ihre Schäfte sind durch die Bohrungen des Grundkörpers 1 geführt. Unter Schaltorgane werden in dieser Beschreibung solche Betätigungselemente verstanden, mit deren Hilfe eine Verschiebung der Einsätze ermöglicht wird. Im Grundkörper 1 der vertikal eingebauten Schloßkonstruktion ist ebenfalls vertikal eine Zahnstange 15 angeordnet und in den auf die Längsachse senkrechten, zueinander parallelen, vorteilhafterweise horizontalen Nuten 28 dieser Zahnstange 15 sind Einsätze 16 angeordnet. Die Einsätze 16 sind auf einer ihrer längeren Seitenkanten verschiebbare, längliche flache Körper, die senkrecht auf die Verschiebungsrichtung der Zahnstange 15 in den zueinander parallelen Nuten 23 des Grundkörpers 1 verschoben werden können. Die Einsätze 16 sind so ausgebildet, damit sie in zwei verschiedene Positionen eingestellt werden können und an ihrer anderen längeren Seitenkante eine oder zwei assymmetrisch angeordnete Aussparung(en) 24 vorgesehen ist (sind). Die Einsätze 16 sind an den beiden Enden ihrer die Aussparung(en) aufweisenden längeren Seitenkanten - vorteilhafterweise unter einem Winkel von 10 bis 45° - abgeschrägt. Diese Abschrägung ermöglicht, daß beim Eindrücken der auf die Kante der Einsätze 16 senkrecht stehenden Schaltorgane 2 die Einsätze 16 in horizontaler Richtung, seitwärts verschoben werden können. Die Zurückstellung der verschobenen Einsätze 16 in die Ausgangsposition erfolgt durch einen Rücksteller 18. Die Zahnstänge 15 kann in einer Nut 29 entlang der Längsachse des Grundkörpers 1 gegen eine Feder 19 verschoben werden und ist zur Fläche der Einsätze 16 senkrecht angeordnet. Die Zahnstange 15 kann erst verschoben werden wenn ihre Zähne den Aussparungen 24 der Einsätze 16 gegenüberstehen und in die Aussparungen 24 eingeschoben werden. Die Zahnstange 15 ist an ihrem dem Öffnungsorgan 6 zugewandten Ende so ausgebildet, damit sie nur bei bestimmten Einsatzpositionen eine Verdrehung und ein nachfolgendes Eindrücken des Öffnungsorgans 6 ermöglicht. Das Öffnungsorgan 6 ist durch die Frontplatte 5 und eine Drehwelle 8 geführt. Das Öffnungsorgan 6 ist von ihrer Gestaltung her zur Druchführung von mehreren Operationen geeignet : es verdreht den Rücksteller 18, verschiebt die Zahnstange 15 und verkuppelt sich bei seinem Eindrücken gegen eine Feder 7 mit der Drehwelle 8, wobei sich eine Rippe 30 am unteren Teil des Öffnungsorgans 6 in eine Nut 31 der Drehwelle 8 hineinfügt.

Das Öffnungsorgan 6 ist vorteilhafterweise scheibenförmig ausgebildet und an seinem Mantel wenigstens ein nockenartiges Leitelement 27 zur Verschiebung der Zahnstange 15 ausgebildet ist. In der Mitte der (des) Leitelemente(s) ₂₇ ist wenigstens ein, zur Aufnahme der Zahnstange 15 geeigneter Ausschnitt 32 ausgebildet. Wenn sich die Zahnstange 15 in dem (den) Ausschnitt(en) 32 der (des) Leitelemente(s) 27 befindet, kann das Öffnungsorgan in Richtung seiner eigenen Achse verschoben und mit Hilfe der Drehwelle 8 mit einem Schließriegel 13 verkuppelt werden.

Der mit dem Rücksteller 18 in Berührung stehende Mantelflächenbereich des Öffnungsorgans 6 ist mit wenigstens einem Nocken 25 versehen, während an der mit dem Öffnungsorgan 6 in Berührung stehenden Fläche des Rückstellers 18 wenigstens ein aus dieser Fläche hervorragender Steg 26 ausgebildet ist.

Auf die Drehwelle 8, die in einer auf die flache Seite des Grundkörpers 1 senkrechten Bohrung geführt ist, ist eine Öffnungsplatte 9 aufgesteckt, die durch einen Drehknopf 10 festgehalten ist. In einer auf die Längsachse des Grundkörpers 1 senkrechten und zu dessen flachen Seite parallelen Bohrung ist ein Öffnungsstab 12 geführt, dessen Bewegung durch die im Grundkörper 1 als Langloch ausgebildete Bahn eines Gewindebolzens 11 bestimmt wird, der in den Öffnungsstab 12 eingeschraubt ist. Der Gewindebolzen 11 fügt sich in den gekerbten Teil der Öffnungsplatte 9. An das Ende des Öffnungsstabes 12 ist durch Schraubenverbindung ein verstellbarer Schließriegel 13 angeschlossen, der durch die Spannkraft einer Feder 14 in ihrer Grundposition gehalten wird. Die Lage des um zwei Bolzen verschwenkbaren Rückstellers 18 wird entweder durch die Verschiebung der Einsätze 16 oder durch die Verdrehung des Öffnungsorgans 6 in verschiedene Stellungen bestimmt. Die Einsätze 16 sind im Grundkörper 1 durch eine Schließplatte 17 geführt bzw. festgehalten und diese Schließplatte 17 ist durch Schrauben 22 lösbar zum Grundkörper 1 befestigt. Die Schloßkonstruktion wird durch die Rückenplatte 4 mit Hilfe von Hutmuttern 20 derart an der Tür befestigt, daß die Frontplatte 5 und die Rückenplatte 4 auf die Innen- und Außenfläche der Tür gepresst werden. Die Frontplatte 5 ist mit Hilfe von Muttern 21 zum Grundkörper 1 befestigt.

Die erfindungsgemäße Schloßkonstruktion arbeitet wie folgt :
Vor dem Beginn des Öffnungsvorganges soll das Öffnungsorgan 6 in eine geeignete Position gestellt werden.

Das Öffnungsorgan 6 hat zwei solche Positionen, in welchen die Schaltorgane 2 in einer zur Betätigung geeigneter Weise eingedrückt werden können. Von diesen beiden Positionen ist es aber nur in der einen eine weitere richtige Betätigung möglich. In den übrigen Positionen des Öffnungsorgans 6 (Fig. 5 und 6) werden die Schaltorgane 2 verriegelt und können nicht eingedrückt werden. In der richtigen Öffnungsorgan-Position (Fig. 7), aber auch in der zum Eindrücken geeigneten, doch zum Öffnen nicht geeigneten Position werden beim einmaligen oder mehrmaligen Eindrücken eines beliebigen Schaltorgans 2 der zugehörige, mit den Aussparungen 24 versehene Einsatz 16 und der Rücksteller 18 verschoben. Hinsichtlich der Betätigung der Schloßkonstruktion ist die Betätigung von einigen Schaltorganen 2 gerechtfertigt, und von anderen nicht. Die richtige Betätigung wird von dem jeweils einprogrammierten Kode bestimmt. Eine falsche Einstellung bzw. eine von dem Kode abweichende Betätigung schließt die Möglichkeit des Öffnens aus.

Nach einer kodegemäßen, eventuell wiederholten, in beliebiger Reihenfolge durchgeführten Betätigung der Schaltorgane 2 kann das Öffnungsorgan 6 so verdreht werden, daß sein nockenartiges Leitelement 27 die Zahnstange 15 gegen die Feder 19 verschiebt, wonach das obere Ende der Zahnstange 15 in den Ausschnitt 32 des Leitelementes 27 hineinspringt. Ind dieser Position kann der mit einer Rippe 30 versehene untere Teil des Öffnungsorgans 6 gegen eine Feder 7 in die mit einer Nut 31 versehene Drehwelle 8 hineingedrückt und mit ihr verkuppelt werden (Fig. 12). Bei der Verdrehung des Öffnungsorgans 6 wird also die Drehwelle 8 mitgedreht und mit Hilfe der auf die Drehwelle 8 aufgesteckten Öffnungsplatte 9 und des Gewindebolzens 11 wird der zum Öffnungsstab 12 befestigte und durch eine Feder 14 vorgespannte Schließriegel 13 verschoben (Fig. 13 und 15).

Das Öffnungsorgan 6 ist so ausgebildet, daß es in seiner Ausgangsposition, aber auch in der mit der Drehwelle 8 verkuppelten und zum Öffnen verdrehten Position - mit der gleichzeitigen Verdrehung des Rückstellers 18 - alle Einsätze 16 in die Ausgangsposition zurückstellt. So kann das Schloß aus Versehen nicht in geöffnetem Zustand gelassen werden. Ein nochmaliges Öffnen ist nur durch die wiederholte Betätigung der kodegemäßen Schaltorgane 2 möglich. Das Öffnungsorgan 6 wird beim Loslassen in der nach dem Öffnen eingenommenen verdrehten Stellung durch die Feder 7 in seine ursprüngliche Position zurückgestellt, in welcher das Schloß nicht geöffnet werden kann. Um das gleiche Ziel zu erreichen, wird die Drehwelle 8 durch die den Schließriegel 13 zurückstellende Feder 14 mit Hilfe der mit dem Öffnungsstab 12 verkuppelten Öffnungsplatte 9 während der Zurückstellung des Öffnungsorgans 6 in die Ausgangsposition ebenfalls in die Ausgangsstellung zurückgestellt (Fig. 13). In dieser Stellung können der mit der Rippe 30 versehene Teil des Öffnungsorgans 6 und die Nut 31 der Drehwelle 8 nur im Falle einer nach einem weiteren kodierten Eindrücken erfolgten Verdrehung des Öffnungsorgans 6 zusammentreffen.

Der sich innen befindliche Drehknopf 10 kann frei verdreht werden, wodurch der Schließriegel 13 verschoben werden kann. Bei der Verwendung einer an die Tür montierten Schloßkonstruktion erfolgt das Schließen der Tür durch eine einzige Bewegung, durch ein leichtes Zustossen der Tür.

Die Einstellung bzw. die Umstellung des Programms (des Kodes) erfolgt im eingebauten Zustand der Schloßkonstruktion von der inneren Seite her, nach dem Abschrauben der Rückenplatte 4 und der Schließplatte 17. Zur Aenderung des Programms wird der gewünschte Einsatz 16 bei der im Beispiel gezeigten Lösung herausgehoben und nach einer Verdrehung in Längsrichtung um 180° auf seinen Platz zurückgelegt. Danach werden die Schließplatte 17 und die Rückenplatte 4 wieder aufgeschraubt.

Bei einer mit Buchstaben kodierbaren (mit 24 Druckknöpfe versehenen) Schloßvorrichtung können 16777216 verschiedene Programme eingestellt werden, und das Öffnen ist nur bei einem einzigen, bei dem im voraus einprogrammierten Kode möglich. Die Anzahl der einprogrammierbaren Koden kann entsprechend der Anzahl der eingebauten Schaltorgane 2 erhöht oder herabgesetzt werden.

Die erfindungsgemäße Schloßkonstruktion erübrigt infolge der zahlreichen, mehrere Millionen ergebenden Variationsmöglichkeiten den Einbau eines zusätzlichen Sicherheitsschlosses.

## Patentansprüche

1. Schlüssellose, mechanische, kodierbare Schloßkonstruktion, die nach einem bestimmten Kode betätigbare Schaltorgane (2) sowie eine bei der kodegemäßen Betätigung der Schaltorgane (2) verschiebbare Zahnstange (15) aufweist, wobei mit jedem Schaltorgan (2) ein mit wenigstens einer Aussparung (24) versehener, in zwei verschiedene Positionen einstellbarer Einsatz (16) in funktioneller Verbindung steht, von denen die kodiert angeordneten Einsätze (16) in ihrer Ausgangsposition eine die Verschiebung der Zahnstange (15) in der (den) Aussparung(en) verriegelnde Lage, und in der durch das zugehörige Schaltorgan (2) verschobenen Position eine die Verschiebung der Zahnstange (15) in der (den) Aussparung(en) (24) zulassende Lage aufweisen, während die nicht kodiert angeordneten Einsätze (16) in ihrer Ausgangsposition eine die Verschiebung der Zahnstange (15) in der (den) Aussparung(en) (24) zulassende Lage, und in der durch das zugehörige Schaltorgan (2) verschobenen Position eine die Verschiebung der Zahnstange (15) in der (den) Aussparung(en) (24) verriegelnde Lage aufweisen, wobei die Schaltorgane (2) eine lineare Verschiebung ermöglichende Druckknöpfe sind und die Einsätze (16) in den im Grundkörper (1) der Schloßkonstruktion ausgebildeten, auf die Verschiebungsrichtung der Zahnstange (15) senkrechten und zueinander parallelen Nuten (23) auf einer ihren längeren Seitenkanten verschiebbare, längliche flache Körper sind, und wobei die Zahnstange (15) auf ihrer den Einsätzen (16) zugewandten Seitenkante eine auf die Zahnstange (15) senkrechte Verschiebung der Einsätze (16) zulassende Nuten (28) aufweist, wobei der gegenseitige Abstand der Nuten (28) dem gegenseitigen Abstand der Einsätze (16) entspricht, dadurch gekennzeichnet, daß die Einsätze (16) aus den Nuten (23) herausnehmbar sind, in ihrer anderen längeren Seitenkante asymmetrisch angeordnete Aussparungen (24) aufweisen und diese andere längere Seitenkante der Einsätze (16) an ihren beiden Enden - zweckmäßigerweise unter einem Winkel von 10 bis 45° - abgeschrägt ist.

2. Schloßkonstruktion nach Anspruch 1, dadurch gekennzeichnet, daß zwischen den anderen längeren Seitenkanten der Einsätze (16) und den Abschrägungen eine zu den kürzeren Seitenkanten der Einsätze (16) parallele Anschlagfläche ausgebildet ist.

3. Schloßkonstruktion nach Anspruch 1 oder 2, dadurch gekennzeichnet, daß die Verschiebungsrichtung der Schaltorgane (2) sowohl auf die Verschiebungsrichtung der Zahnstange (15) und als auch auf die Verschiebungsrichtung der Einsätze (16) senkrecht ist.

4. Schloßkonstruktion nach einem der Ansprüche 1 bis 3, dadurch gekennzeichnet, daß die eine Abschrägung der Einsätze (16) das zugehörige Schaltorgan (2) berührend angeordnet ist.

5. Schloßkonstruktion nach einem der Ansprüche 1 bis 4, dadurch gekennzeichnet, daß die mit der anderen Abschrägung versehene kürzere Seite der Einsätze (16) einen gemeinsamen, um eine zur Verschiebungsrichtung der Zahnstange (15) parallele Achse kippbaren, die Schloßkonstruktion in die Ausgangslage zurückstellenden Rücksteller (18) berührend angeordnet ist.

6. Schloßkonstruktion nach Anspruch 5, dadurch gekennzeichnet, daß sie ein zylinderförmiges, um seine Achse verdrehbares und in seinem den Rücksteller (18) berührenden Mantelbereich mit wenigstens einem Nocken (25) versehenes Öffnungsorgan (6) aufweist, und daß der Rücksteller (18) mit wenigstens einem, aus seiner das Öffnungsorgan (6) berührenden Fläche herausragenden Steg (26) versehen ist.

7. Schloßkonstruktion nach Anspruch 6, dadurch gekennzeichnet, daß das Öffnungsorgan (6) in seinem die Zahnstange (15) berührenden Mantelbereich wenigstens ein nockenartiges Leitelement (27) zur Verschiebung der Zahnstange (15) aufweist.

8. Schloßkonstruktion nach Anspruch 7, dadurch gekennzeichnet, daß in der Mitte den (des) nockenartigen Leitelemente(s) (27) wenigstens ein zur Aufnahme der Zahnstange (15) geeigneter Ausschnitt (32) ausgebildet ist, wobei das Öffnungsorgan (6) in Richtung seiner eigenen Achse . erst verschiebbar und mit einer einen Schließriegel (13) betätigenden Drehwelle (8) verkuppelbar ist, wenn sich die Zahnstange (15) in dem (den) Ausschnitt(en) (32) der (des) Leitelemente(s) (27) befindet.

## Claims

1. Key-releasable mechanically codable lock construction which comprises control members (2) actuatable according to a predetermined code and a toothed rack (15) displaceable when the control members (2) are activated according to the code, an insert (16) being in operable combination with each control member (2) and being provided with at least one recess (24) and being settable in two differing positions, of which inserts, those inserts (16) arranged according to code have in their initial position a condition locking the displacement of the toothed rack (15) in the recess or recesses and in the position displaced by the associated control member (2) a condition permitting displacement of the toothed rack (15) in the recess or recesses (24), whilst the inserts (16) not arranged according to code have in their initial position a condition permitting the displacement of the toothed rack (15) in the recess or recesses (24) and in the position displaced by the associated control member (2) a condition locking the displacement of the toothed rack (15) in the recess or recesses (24), the control members (2) being pushbuttons permitting linear displacement and the inserts (16) being elongate flat bodies and being displaceable in the mutually parallel grooves (23) on one of their longer side edges which grooves are formed in the base body (1) of the lock construction and extend at right angles to the displacement direction of the toothed rack (15), and the toothed rack (15) having on its side edges facing the inserts (16) a groove (28) permitting perpendicular displacement of the inserts (16) onto the toothed rack (15), the mutual spacing of the grooves (28) corresponding to the mutual spacing of the inserts (16), characterised in that the inserts (16) are removable from the grooves (23), have asymmetrically arranged recesses (24) in their other longer side edge and this other elongate side edge of the inserts (16) being inclined on both ends - preferably by an angle of 10 to 45°.

2. Lock construction according to claim 1 characterised in that between the other elongate side edges of the inserts (16) and the inclined regions is provided a stop surface parallel to the shorter side edge of the inserts (16).

3. Lock construction according to claim 1 or 2 characterised in that the displacement direction of the control members (2) is perpendicular both to the displacement direction of the toothed rack (15) and also to the displacement direction of the inserts (16).

4. Lock construction according to one of claims 1 to 3 characterised in that the one inclined region of the inserts (16) is arranged to contact the associated control member (2).

5. Lock construction according to one of claims 1 to 4 characterised in that the shorter side of the inserts (16) provided with the other inclined region is arranged to contact a common resetter (18) which is tiltable about an axis parallel to the displacement direction of the toothed rack (15) and resets the lock construction into the initial position.

6. Lock construction according to claim 5 characterised in that it comprises a cylindrical opening member (6) rotatable about its axis and provided in its sleeve region contacting the resetter (18) with at least one cam (25), and in that the resetter (18) is provided with at least one protruding bar (26) on its surface contacting the opening member (6).

7. Lock construction according to claim 6 characterised in that the opening member (6) has at least one cam-like guide element (26) in its sleeve region contacting the toothed rack (15) for displacement of the toothed rack (15).

8. Lock construction according to claim 7 characterised in that centrally of the cam-like guide element or elements (27) at least one section (32) is constructed suitable for receiving the toothed rack (15), the opening member (6) being displaceable along its own axis and being couplable to a rotational shaft (8) activating a key bolt (13) only when the toothed rack (15) is located in the section or sections (32) of the guide element or elements (27).

## Revendications

1. Serrure mécanique sans clé apte au codage, comportant des organes de commande (2) susceptibles d'être actionnés selon un code déterminé, ainsi qu'une crémaillère (15) mobile lorsque les organes de commande (2) sont actionnés selon le code, cependant que chaque organe de commande (2) est associé fonctionnellement à une pièce d'insertion (16) pourvue d'au moins un évidement (24) et capable d'être placée dans deux positions différentes, et que les pièces d'insertion (16) disposées selon le code occupent dans leur position initiale une position bloquant tout déplacement de la crémaillère (15) dans l'évidement (les évidements), tandis que, dans la position déplacée obtenue par l'organe de commande associé (2), lesdites pièces d'insertion occupent une position permettant le déplacement de la crémaillère (15) dans l'évidement (les évidements) (24), alors que les pièces d'insertion (16) non disposées selon le code occupent dans leur position initiale une place permettant le déplacement de la crémaillère (15) dans l'évidement (les évidements) (24), tandis qu'elles occupent, dans leur position déplacée obtenue par l'organe de commande (2) associé une position bloquant tout déplacement de la crémaillère (15) dans l'évidement (les évidements) (24), lesdits organes de commande (2) étant constitués par des boutons poussoirs permettant un déplacement linéaire, et lesdites pièces d'insertion (16) étant constituées par des corps plats allongés mobiles sur un de leurs côtés longs dans des rainures (23) ménagées dans le corps de base (1) de la serrure de manière à s'étendre parallèlement les unes par rapport aux autres et perpendiculairement à la direction de déplacement de ladite crémaillère (15), cette crémaillère (15) présentant, sur son bord latéral dirigé vers les pièces d'insertion (16), des rainures (28) permettant un déplacement des pièces d'insertion (16) dans une direction perpendiculaire à la crémaillère (15), la distance entre les rainures (28) correspondant à la distance séparant lesdites pièces d'insertion (16), caractérisée en ce que les pièces d'insertion (16) sont placées de manière amovible dans les rainures (23) et présentent des évidements (24) asymétriques ménagés dans leur autre côté long, cependant que ledit autre côté long desdites pièces d'insertion (16) est biseauté à ses deux extrémités, de préférence selon un angle de 10 à 45°.

2. Serrure selon la revendication 1, caractérisée en ce qu'une surface de butée parallèle aux côtés courts des pièces d'insertion (16) est formée entre les autres côtés longs desdites pièces d'insertion (16) et les parties biseautées.

3. Serrure selon la revendication 1 ou 2, caractérisée en ce que la direction de déplacement des organes de commande (2) est perpendiculaire à la direction de déplacement de la crémaillère (15) et à la direction de déplacement des pièces d'insertion (16).

4. Serrure selon une quelconque des revendications 1 à 3, caractérisée en ce que l'une des parties biseautées des pièces d'insertion (16) est disposée de manière à être en contact avec l'organe de commande (2) associé.

5. Serrure selon une quelconque des revendications 1 à 4, caractérisée en ce que le côté court des pièces d'insertion (16) qui est pourvu de l'autre partie biseautée, est disposé de manière à être en contact avec un organe de rappel (18) commun pivotant autour d'un axe parallèle à la direction de déplacement de la crémaillère (15) et susceptible de ramener la serrure vers sa position initiale.

6. Serrure selon la revendication 5, caractérisée en ce qu'elle comporte un organe d'ouverture (6) cylindrique monté à rotation et pourvu d'au moins une came (25) disposée dans la zone de son enveloppe qui est en contact avec l'organe de rappel (18), et en ce que l'organe de rappel (18) est muni, au-delà de la surface en contact avec l'organe d'ouverture (6), d'une nervure (26) en saillie.

7. Serrure selon la revendication 6, caractérisée en ce que l'organe d'ouverture (6) comporte, dans la zone de son enveloppe qui est en contact avec la crémaillère (15), au moins un élément de guidage (27) du type came susceptible de déplacer la crémaillère (15).

8. Serrure selon la revendication 7, caractérisée en ce qu'il est prévu au moins un évidement (32) ménagé au milieu du (des) élément(s) de guidage (27) du type came apte à recevoir la crémaillère (15), cependant que l'organe d'ouverture (6) n'est mobile selon son axe propre et susceptible d'être accouplé à un arbre rotatif (8) actionnant un verrou de fermeture (13) que lorsque la crémaillère (15) est placée dans l'évidement (les évidements) (32) de l'élément (des éléments} de guidage (27).
